# EUROPÄISCHE PATENTSCHRIFT

(11) **EP 0 928 357 B1**
(45) Veröffentlichungstag und Bekanntmachung des Hinweises auf die Patenterteilung: **11.07.2001**
(21) Anmeldenummer: 97910361.1
(22) Anmeldetag: 25.09.1997
(51) Int. Cl.: E04F 10/06

(54) **SONNENSCHUTZHALTER**
SUNSHADE HOLDER
SUPPORT POUR ELEMENT DE PROTECTION CONTRE LE SOLEIL

(30) Priorität: 25.09.1996 CH 235196; 31.01.1997 CH 21997
(43) Veröffentlichungstag der Anmeldung: 14.07.1999
(73) Patentinhaber: CEDIS LICENSING GMBH, 5020 Salzburg (AT)
(72) Erfinder: LOHAUSEN, Viktor, D-78351 Ludwigshafen-Bodensee (DE)
(74) Vertreter: Kaminski, Susanne, Dr.
(86) Internationale Anmeldenummer: EP9705269
(87) Internationale Veröffentlichungsnummer: WO9813562

(56) Entgegenhaltungen:
- WO-A-91/17329
- US-A- 4 673 017

## Beschreibung

Die Erfindung betrifft einen Sonnenschutzhalter und einen mehrteiligen Markisenhalter, entsprechend den Oberbegriffen der Ansprüche 1 und 2.

Mehrteilige Markisenhalter wurden vor allem für das Montieren grosser bzw. langer bzw. breiter Markisen geschaffen. Dies liegt daran, dass, wenn mit einteiligen Haltern montiert wurde, die Unebenheiten von Wänden bzw. Decken nicht ausgeglichen werden konnten. Mit den seit Jahren bekannten und bewährten zweiteiligen Haltern ist zwar ein Ausgleich in horizontaler, jedoch nicht in vertikaler Richtung stufenlos möglich. So wurde jede noch so stabile Kassettenmarkise zwar horizontal korrekt montiert, dann aber beim Festziehen der Halterung auf den ungeraden, schiefen Wänden und Decken mehr oder weniger stark verdreht bzw. verspannt. Beim Herausfahren kam dann die Blende mit samt den Armen - zum verzogenen Kasten gesehen - schief heraus und "knallte" beim Einfahren, was immer wieder zu Reklamationen führte. Als Abhilfe wurden die vom Werk aus ursprünglich exakt justierten Arme nachjustiert, um den Kunden ein gerades Aussehen der Markise "vorzugaukeln" - obwohl der Markisenkasten nun erst recht schief bzw. verzogen war. Nachteilig erwies sich zudem, dass die Nachjustierung bei Markisen mit Kupplung und Verbindungsrohr (vgl. Typ Logomatic) wegen des Verbindungsrohres nicht so ganz einfach war. Die Erfindung stellt sich somit als erste Aufgabe, die Schaffung von mehrteiligen Haltern, die problemlos Unebenheiten der an den zu befestigenden Flächen "schlucken". Gelöst wird diese Aufgabe durch die Merkmale des Anspruches 1.

Das Bewusste zur Verfügung stellen eines Spiels, dass nach lagerichtiger und spannungsfreier Montage der Markise durch Schraubspannung blockiert wird, ermöglicht nicht nur eine verwindungsfreie Montage einer Markise sondern beschleunigt darüber hinaus das Montageverfahren. Das bisher übliche, mehrmalige Anpassen der Markise und Unterlegen von Wandhaltern zum Unebenheitsausgleich entfällt.

Die Erfindung ermöglicht jeder Markise (auf Kassetten- oder auf Montagerohrbasis) erstmalig mit Justiermöglichkeit, dass sie verwindungsfrei montiert werden können. Einmal auf den Zentralhalter montiert, kann sie beliebig horizontal, vertikal und diagonal nachjustiert werden, ohne dass sie vom Zentralhalter wieder entfernt werden muss. Daraus ergibt sich andererseits, dass die unerwünschte Armnachjustierung entfällt. Die Markise als solche bleibt so exakt gerade, wie sie vom Werk aus eingestellt worden ist.

Die WO91/17329 desselben Erfinders beschreibt eine Markisenkonstruktion, bei der an einem Gebäude befestigbare Markisenhalter an je zwei Koppelstellen je einen Tragteil aufnehmen.

Die untere Koppelstelle besteht aus einer längs der Markise erstreckten Rinne, in die eine entsprechende, gegengleiche Leiste der Tragteile einsetzbar ist. Die Leiste und damit die Tragteile sind deshalb seitlich verschiebbar, jedoch quer zur Rinne unverschieblich gehalten. An dieser Koppelstelle herrscht daher - im Montagezustand - nur eine Bewegungsfreiheit (Spiel) in einer Raumrichtung.

An einer oberen Koppelstelle sind die Tragteile jeweils mittels einer Verstellschraube gehalten, so dass sie über die durch die Leiste bzw. Rinne gebildete Achse geschwenkt werden können. Dadurch kann eine Neigungseinstellung der Markise gewählt werden. Die Verstellschraube ist halterseitig in einem seitlich verschiebbaren Nutenstein gelagert, so dass auch hier an der oberen Koppelstelle eine Verschiebung (Spiel) in der Richtung der Längserstreckung der Markise (nur in einer Raumrichtung) möglich ist. Die Neigungseinstellung um die erwähnte Achse erlaubt demgegenüber an sich kein "deutliches" Spiel in einer Raumrichtung. Eine Feststellschraube ist vorgesehen, um eine gewählte Neigungseinstellung zu arretieren. Beim Arretieren wird zwar ein allfälliges natürliches Spiel im Bereich der Verstellschraube überwunden, jedoch ist dieses Spiel rein herstelltechnisch bedingt und kann nicht als deutliches (absichtliches und relativ grosses) Spiel bezeichnet werden. Auch ist dieses "undeutliche" Spiel stets nur im Rahmen eines Schwenkkreises um die oben erwähnte Achse wirksam, nicht aber in einer anderen Raumrichtung als derjenigen der seitlichen Verschiebung.

Bei der vorbekannten Markise selbst handelt es sich um eine Kassettenmarkise, die über ihre gesamte Längserstreckung eine Kassette aufweist. An der Kassette sind die Tragteile starr und spielfrei befestigt.

Ein Ausgleich von allfälligen Unebenheiten an einer Mauer ist daher nur sehr eingeschränkt möglich. Fluchten die Rinnen benachbarter Halteteile nicht, kommt es zum - in der Beschreibungseinleitung angegebenen Verspannen bzw. Verdrehen der Markise bzw. deren Kassette.

Die Erfindung bezieht sich abgesehen davon jedoch auch auf einen anderen neuen Erfindungsgedanken, der insbesondere in Kombination mit dem ersten sinnvoll anzuwenden ist, jedoch auch unabhängig davon anwendbar ist.

Markisen mit zweiteiligen Markisenhaltern werden beispielsweise unter den Bezeichnungen Superflach 120, Columbus-Hülse und Diskus angeboten. In der Deutschen Patentschrift DE-B-2909306 ist ebenso ein zweiteiliger Halter angegeben.

Zum Zwecke der Neigungsverstellung einer Markise ist es bekannt, ein Kippgelenk vorzusehen, das z.B. mittels Kurbelverstellung gekippt werden kann, so dass die Neigung des ausgefahrenen Markisentuchs relativ zum Erdboden eingestellt bzw. verändert werden kann. Ein solches System wurde durch den Erfinder unter der Bezeichnung Logomatic Kurbelverstellung vorgestellt.

Eine andere Verstellmöglichkeit der Neigung eines Markisentuchs wurde durch den Erfinder in der Hülse-Wappen-Markise realisiert, bei der ein massiver, hülsenförmiger Tragkörper schwenkbar an einem einstückigen Wandhalter gehalten ist.

Sowohl dieser Aufbau als auch der Logomatic-Aufbau erfordert einige Mechanik, entsprechendes Bauvolumen und Gewicht.

Die US-A-4673017 beschreibt eine Markise mit Neigungseinstellung, bei der über zwei Schwenkarme ein Tragteil an einem Halteteil gehalten wird. Eine Schraube dient zur Schwenkeinstellung der Schwenkarme und damit zur Neigungseinstellung der Markise. Eine zusätzliche, schraubbare Arretierung ist nicht vorgesehen. Ein deutliches Spiel in zwei Raumrichtungen ist nicht vorgesehen. Ein Ausgleich unebener Mauern ist dabei nicht vorgesehen. Der Aufbau ist - bedingt durch die beiden Schwenkarme und infolge der dazu erforderlichen Lager - auch aufwendig und in bestimmten Montagepositionen eventuell instabil.

Der Erfindung liegt somit als Aufgabe zugrunde, auf der Suche nach Baugrössenverkleinerung, Gewichts- und Bauteilreduktion eine Markisenneigungsverstellung zu finden, die kleiner und leichter baut.

Diese Aufgabe wird durch den Erfinder erstmals in genialer und überraschend einfacher Form gelöst: An Stelle eines eigenen Verstellmechanismus mit Getriebe o.dgl. wird lediglich der zweiteilige Markisenhalter so umgestaltet, dass die beiden Teile zueinander beweglich und arretierbar sind. Gegenüber der Hülsen-Wappen-Markisen-Konstruktion ergibt sich daraus der Vorteil, dass der neuartige Markisenhalter universell für die verschiedensten Markisentypen einsetzbar ist. Die Hülse-Wappen-Markise ist ja hinsichtlich der Schwenkbarkeit auf die vorgesehene entsprechend dimensionierte Hülsenkonstruktion angewiesen.

Die kennzeichnenden Merkmale des Anspruches 2 bezeichnen den Kern der Erfindung. Schon das Vergrössern einer Bohrung, die durch eine herkömmliche Halteschraube durchsetzt wird und infolge ihres Durchmessers ein Relativschwenken zur Achse dieser Schraube erlaubt, stellt eine erfinderische Lösung dar, sofern dem durch das Verschwenken variierbaren Spalt zwischen den beiden Markisenhalterteilen eine Klemmvorrichtung, z.B. ein loser Keil, der hineingestossen wird, zugeordnet ist.

Durch die Erfindung lassen sich aber auch schon bestehende zweiteilige Halter einfach und billig auf eine erfindungsgemässe Version umrüsten. Daraus ergibt sich der Vorteil, dass keine neuen Spritzgusswerkzeuge zur Herstellung der Halterteile erforderlich sind und schon kleine Umbauten genügen, um den erfindungsgemässen Effekt zu erzielen.

Im Vergleich zu den vorbekannten Sun-Matic-Markisen-Haltern werden beispielsweise lediglich längere Halteschrauben mit einer zusätzlichen bombierten Unterlegscheibe verwendet oder einer halbrunden Stange mit Bohrungen, sowie eine zusätzliche Gewindebohrung im Tragteil mit einer darin eingedrehten Klemmschraube. Weitere spezielle Ausgestaltungen der Erfindung sind in den abhängigen Ansprüchen beschrieben. Aus der Figurenbeschreibung, die weitere - z.T. auch schutzfähige - Details und Varianten dazu enthält, ergeben sich die Vorteile aus den unter Schutz gestellten Ausbildungen. Der zweite erfinderische Aspekt ist jeodch keinesfalls auf ein Spiel in zwei Raumrichtungen eingeschränkt. Für die Neigungsanpassung genügt ein Spiel oder eine Verstellmöglichkeit in vertikaler Richtung. Andererseits sind Spiele in alle drei Raumrichtungen vorteilhaft.

Die Erfindung nimmt weiters Bezug auf eine besondere Variante: Es geht dabei um einen neuartigen - selbstverständlich auch unabhängig von der Erfindung anwendbaren teleskopischen - höhenverstellbaren - Wandhalter, der insbesondere zusammen mit der vorgängig beschriebenen Erfindung vorteilhaft angewendet werden kann. Der neue teleskopische Wandhalter ermöglicht nämlich, in Abhängigkeit von der individuellen Schräglage der Markise, diese so weit wie möglich nach oben zu verschieben. Durch diese Massnahme wird das Problem beseitigt, dass beim Abkippen der Markise entsteht, nämlich, dass oberhalb der Markise ein unnötiger freier Raum entsteht, der zusätzlich dazu beitrug, dass die Markise allfällig freie Fensterflächen verdeckte. Abgesehen davon entspricht es der Ästhetik und dem Trend moderner Markisenkonstruktionen, die Markisen so klein und "unsichtbar wie möglich" zu bauen bzw. zu montieren. Im Rahmen dieses Teils der Erfindung gibt es verschiedenste Varianten, die im Rahmen der nachfolgenden Beschreibung stets im Zusammenhang mit der vorgängig beschriebenen Erfindung dargestellt sind, dem Fachmann jedoch ohne weiteres Anwendungen auch mit nicht abkippbaren Markisen gestatten. Diese Erfindung ermöglicht ebenso, wie nicht näher beschrieben und dargestellt, motorische Höhenverstellungen, bei denen Hubschrauben motorisch antreibbar sind, um - aus welchen Gründen auch immer - Markisen in ihrer Höhenlage relativ zu einer Wand zu verstellen.

Die verschiedenen erfindungsgemäss dargestellten Höhenverstellungsmöglichkeiten stellen somit sicher, dass trotz Neigungsverstellung der Markise diese stets optimal nahe der Decke montierbar ist.

Die Figurenbeschreibung ist übergreifend, gleiche Bezugszeichen bezeichnen gleiche Bauteile, gleiche Bezugszeichen mit unterschiedlichen Indizes beziehen sich auf funktionsgleiche Bauteile mit unterschiedlichem Aufbau. Die Bezugszeichenliste ist integrierender Bestandteil der Figurenbeschreibung.

Es zeigen dabei:
- Fig.1: einen Aufbau mit konisch angeschrägter Klemmschraube;
- Fig.2: eine Variante mit schwenkbarer Halteschraube und Klemmkeil;
- Fig.3: eine Variante dazu mit Klemmschraube;
- Fig.4: eine Ansicht der Halteschraubenhalterung gemäss Fig.2 und 3;
- Fig.5: eine Variante mit besonders kurzem Tragteil und Montagerohr;
- Fig.6: eine Variante mit schwenkbarer Halteschraube und schwenkbarem Tragteil relativ zur Halteschraube;
- Fig.7: eine Variante zur Fig.6 mit starrer Halteschraube, jedoch schwenkbarer Klemmschraube;
- Fig.8: eine Variante zu Fig.7 mit schwenkbarer Halteschraube;
- Fig.9: eine Variante mit schwenkbarer Halteschraube und wippenartig verstellbarem Tragteil;
- Fig.10a: ein Variante insbesondere für Scharnierhaltermarkisen;
- Fig.10b: eine billigere Variante dazu mit weniger Bauteilen;
- Fig.11: eine Variante zur Fig.2 und 3;
- Fig.12: eine Variante mit Deckenhalter und schematisch dargestellter Markise am Tragteil;
- Fig.13: eine Variante zu Fig.12 mit Hakenscharnier;
- Fig.13a: eine Variante zum Hakenscharnier gemäss Fig.13;
- Fig.14: einen Deckenhalter mit Schwenkachse für die Halteschraube mit Schwenkwinkelbegrenzung;
- Fig.15a/b: einen zweiteiligen Halteteil zur teleskopischen Höhenverstellung des Tragteils bzw. der Markise im ausgefahrenen und eingefahrenen Zustand mit seitlichen Parallelführungen;
- Fig.16a-c: eine Variante dazu mit Seitenwänden und einer Klemmvorrichtung daran;
- Fig.17: eine ähnliche Variante hinter einem Mauervorsprung montiert; diese Variante entspricht etwa einem Aufbau nach Fig.20;
- Fig.18: eine Variante dazu mit einem kugeligen Hubstück für den Halteteil, das mit weniger Bauteilen auskommt;
- Fig.19: ein Detail aus Fig.18;
- Fig.20: eine Explosionsdarstellung des zweiteiligen Halteteils gemäss Fig.17;
- Fig.21: eine Variante mit zweigeteiltem Halteteil;
- Fig.22 und 23: eine weitere Variante zur Deckenmontage;
- Fig.24: eine Variante zur Wandmontage;
- Fig.25a und 25b: die Draufsicht auf einen schematischen Zentralhalter mit abgenommenem Wandhalter;
- Fig.26a: ein Schnitt durch einen gesteuert schwenkbaren Zentralhalter;
- Fig.26b: denselben Aufbau mit aufgesetzter Seitenwand;
- Fig.27: eine Draufsicht auf einen Halter mit zweigeteiltem Wandhalter;
- Fig.28: ein Detail einer exzentrischen Lagerachsenverstellung, wie sie z.B. beim Gegenstand der Fig.27 und 26 zur Anwendung gelangen kann;
- Fig.29: einen Aufbau mit seitlich gelagertem Zentralhalter, der über eine Achse in seitlichen Laschen gelagert ist;
- Fig.30a: ein System mit verschwenkbarem Zentralhalter geführt ;
- Fig.30b: ein Detail aus Fig.30a;
- Fig.30c: einen Aufbau gem. Fig.30a im zusammengebauten Zustand und
- Fig.31: das Beispiel einer langen Markise mit mehreren an sich bekannten Halltern, die jedoch, wie nicht sichtbar modifiziert sind, um die erfindungsgemässen Freistellungsgrade zu erreichen. Jedenfalls zeigt dieses Beispiel deutlich, wie oft längere Markisen an der Wand durch Halter gehalten sind, und der Fachmann versteht, dass erfindungsgemässe Freistellungen bei der Montage enorme Vorteile bringen.

Die in Figuren 26a, 26b, 27, 28, 30a, 30b, 30c und 31 gezeigten Ausführungsbeispiele, sind von den Gegenständen der unabhängigen Ansprüche nicht abgedeckt.

Das Wesen der Erfindung besteht in einem zweiteiligen Markisenhalter, bei dem die beiden Teile, der Halteteil 1a und der Tragteil 2a zueinander schwenkbar und blockierbar sind. Die beiden Teile sind, wie an sich bekannt, mittels Halteschraube 3a verbunden, wobei die Halteschraube 3 im Halteteil 1 starr oder schwenkbar gehalten ist, und der Tragteil 2 um die Halteschraube 3 starr oder schwenkbar gehalten ist.

Bei den Figuren 1 - 4 ist der Halteschraube 3 eine Haltemutter 25a, 25b zugeordnet, während in den Figuren 5 - 9 Halteschrauben 3 mit Schraubenkopf dargestellt sind. Selbstverständlich können die jeweiligen Schrauben mit Köpfen durch Schrauben mit Muttern und umgekehrt ersetzt werden.

Die Halteschraube 3 gemäss den Figuren 2 - 4 ist als Augenschraube ausgebildet, die durch einen Bolzen lla durchsetzt ist, der die Schraube 3 somit schwenkbar im Halteteil 1b hält, der eine dementsprechende Ausnehmung 26a, 26b aufweist.

Eine Variante dazu zeigt sich in den Figuren 5,6,8,9 und 14, in denen der Bolzen 11 eine Gewindebohrung aufweist, in die die Schraube 3 eingedreht ist.

Fig.11 zeigt als Alternative dazu einen Bolzen 11c, der durch eine Schraube 3e durchsetzt ist, die nicht mittels Gewinde sondern mittels Seegerringen 27 im Bolzen 11c gehalten ist. Symbolisch ist in Fig.11 noch ein weiterer Bolzen 11d angedeutet, der - bei ausreichender Dimensionierung - die Schraube 3e durchsetzen kann, wodurch der Bolzen 11c überflüssig würde.

Der Aufbau von Fig.11 erlaubt aber eine noch weitergehende Vereinfachung, die ebenso im Rahmen der Erfindung liegt und auch bei den anderen Bauformen zum Einsatz gelangen könnte: Anstelle eines Klemmteiles wirken die Seegerringe 27 als Arretierteile, da sie die Halteschraube 3e im Halteteil 1 arretieren, die Halteschraube 3e jedoch gleichzeitig mittels Gewindebohrung 32b gegen unerwünschte Längsverschiebung gehalten ist. Die Einstellung der Halteschraube 3e könnte in diesem Fall somit selbst die Neigung des Tragteils 2c bestimmen, wobei sich dieser an der Wippe 33b abstützt. Bei einer solchen Ausbildung würde man allerdings vorzugsweise, wie nicht näher dargestellt, die Gewindebohrung 32b etwa mit der Neigung zum Tragteil 2c setzen, wie die Klemmschraube 4d im-vorliegenden Beispiel.

Die Besonderheit des Bolzens 11e gemäss Fig.14 ist ein Schwenkwinkelanschlag 24, der beispielsweise als Feder in eine Nut im Bolzen lle eingepresst ist und mit einem Gegenanschlag 28a, 28b im Halteteil 1i schwenkbegrenzend zusammenwirkt.

Das zweite wesentliche Element bei der Erfindung ist ein Klemmteil 4, das in Montagestellung der Markise zugänglich ist und die gewünschte relative Schwenkstellung von Halteteil und Tragteil zueinander blockiert. In den Figuren 1 - 3 handelt es sich um Klemmschrauben 4, die an ihrer Spitze konisch oder bombiert ausgebildet sind oder einen Klemmkonus 14a tragen. Sie durchsetzen in einer Gewindebohrung 5a den Tragteil 2 unmittelbar oder an einem abragenden Stützsteg 7a.

Selbstverständlich könnte die Klemmschraube 4 auch im Halteteil 1 drehbar gehalten sein und gegen einen Abschnitt des Tragteiles 2 drücken.

Die Stützschrauben 4d gemäss Fig.7 und 8 durchsetzen eine Drehachse 29a mit Gewindebohrung, die im Tragteil gelagert ist.

Die Bohrung 30a im Tragteil 2e,f die durch die Klemmschraube 4d durchsetzt wird, erlaubt letzterer ein Schwenkspiel. Derart kann unterschiedlichen Schwenkstellungen des Tragteiles 2e,f Rechnung getragen werden und die Klemmschraube 4d ist optimal gegen den Halteteil 1b,c abgestützt.

Beim Ausführungsbeispiel Fig.1 ist die Bohrung im Tragteil 2a für die Halteschraube 3a mit Spiel bemessen, so dass der Tragteil 2a um die Schraube 3a schwenken kann. Dies ist auch bei den Figuren 6,7,9,10,12 und 13 vorgesehen. Bei der Ausführungsform gemäss Fig.2 befindet sich die Halteschraube 3b jedoch in einer Gewindebohrung 32a im Tragteil 2b. Die Schwenkbarkeit wird bei dieser Variante durch eine Schwenkbarkeit der Halteschraube 3b im Halteteil 1b bewirkt. Diese Variante findet auch Anwendung bei den Figuren 3-5,8,11 und 14.

Während bei den Aufbauten gemäss Fig.1+2 das Klemmteil 4 von unten auf den Halteteil 1 drückt, ist bei den Ausführungsbeispielen der Figuren 3,5-12 und 14 im Halteteil 1 eine schalenförmige Vertiefung 15a, 15b, 15c angebracht, in der sich die Klemmschraube 4 abstützt.

Bei der Variante nach Fig.9 sind zwei Klemmschrauben 4e vorgesehen, die in je eine Vertiefung 15c abgestützt sind, wobei zwischen den beiden Vertiefungen 15c eine wippenartige Ausbauchung 33a des Halteteiles 1d vorgesehen ist, um die bei geeigneter Einstellung der Klemmschrauben 4e der Tragteil 2g wippt. Eine ähnliche Wippfunktion ergibt sich bei der Wippe 33b gemäss Fig.11. Die wippenartige Ausbauchung 33c gemäss Fig.14, die allerdings zurückspringend ist, verhindert ein Absenken des Tragteiles 2c nach unten bei einer Schwenkbewegung nach unten.

In Fig.5 und Fig.11 sind ein Montagerohr 34 mit einer Klemmschraube 35 zu dessen Befestigung dargestellt, was verdeutlicht, dass beliebige Markisenkonstruktionen mit dem erfindungsgemässen neuen zweiteiligen Markisenhalter montiert werden können. Die Varianten gemäss Fig.12 und 13 zeigen demgegenüber einen Tragteil 2i,k mit einer Aufnahme für eine Markise mit Hülsenschiene 36, wie sie beispielsweise unter den Bezeichnungen Discus oder Sun-Matic auf den Markt gebracht wurde. Die Sun-Matic hat in der dargestellten Ausführungsform ein Kippgelenk eingebaut, das nunmehr entfernt oder durch ein einfacheres ersetzt werden könnte. Im Rahmen der Erfindung sind jedoch auch solche Varianten mit zwei Kippmöglichkeiten umfasst.

Bei den Varianten mit schwenkendem Tragteil 2 um die Halteschraube 3 ist es bevorzugt, wenn ein geeigneter Schraubenkopf 16a oder eine geeignete Mutter oder eine Beilagscheibe mit gekrümmter Auflagefläche in Fig.6 bis 9, 12 und 14 dargestellt, vorgesehen ist. Bei der Variante nach Fig.7 ist im Unterschied zur Variante nach Fig.1 die Halteschraube 3c etwas schräg in den Halteteil ld geschraubt, was zu einer günstigeren statischen Belastung der Schraube in einer durchschnittlichen Schwenkdarstellung des Tragteiles 2e führt. Der Aufbau gemäss Fig.1 ist eher für die dargestellte Schwenkstellung dimensioniert.

In Fig.8 ist ein Beispiel eines möglichen Schwenkwinkels 37 eingezeichnet. Die Wippenkonstruktion gemäss Fig.9 ist besonders stabil. Die Formgebung der Wippe 33a beeinflusst dabei eine allfällig axiale Verschiebung des Tragteiles 2. Bei einer Scharniermontage für Markisen lässt sich die Erfindung, wie in Fig.10a ersichtlich, ebenso mit Vorteil einsetzen. Der Tragteil 2h entspricht dabei symbolisch dem starren Scharnierteil (26 aus Fig.3 der EP-B1-194622)der Scharnierbefestigung. Eine solche ist beispielsweise in der EP-B1-194622 beschrieben, so dass darauf nicht näher eingegangen werden muss.

Am linken Rand des Tragteils 2h ist ein Scharnier 38 angedeutet, das als Montagehilfe einsetzbar ist, das jedoch auch bei Bedarf die linke Halteschraube 3d ersetzbar macht. Anstelle der Schraube 4f könnte auch seitlich zwischen Platte le und Halteteil 2h ein Keil eingeschoben werden, der beispielsweise reibungserhöhend ausgebildet ist, so dass er beim Anspannen der Muttern 25a unverrutschbar zwischen Platte le und Tragteil 2h haftet. Ein solcher Keil könnte beispielsweise auch verstellbar ausgebildet sein wie z.B. in Fig.1 und 2 dargestellt. Alternativ dazu könnten auch verschieden dicke Beilagscheiben um die Halteschrauben 3d zwischen Tragteil 2h und Platte le angeordnet werden. Dasselbe gilt nicht nur bei einer Deckenanordnung, sondern auch bei einer Anordnung an einer vertikalen Wand, wobei dann selbstverständlich ein entsprechender Tragwinkel vom Tragteil 2h abragt.

Einen ganz ähnlichen Aufbau bietet die Fig.10b, wobei bei dieser auf die Platte und die Scharniere 38 verzichtet wird. Der Aufbau nach Fig.10b stellt eine Billigkonstruktion dar. Da sich die Schraube 4f gegen das Mauerwerk oder z.B gegen einen Stahlträger in der Decke stützt, das bzw. der nicht bearbeitet ist, verfügt die Spitze der Schraube 4f über einen abgerundeten Stützkopf, der bei verschiedenstem Mauerwerk universell eingesetzt werden kann.

Aus Fig.12 werden die Einfachheit und Genialität der Erfindung ersichtlich, indem in dem bekannten Tragteil 2i ( Sun-Matic) lediglich eine Gewindebohrung für die Klemmschraube 4d angebracht wurde, ohne den übrigen Tragteil 2i oder den Halteteil lg mit Ausnahme der optionalen Vertiefung 15b zu verändern.

Der scharnierförmig schwenkbare Aufbau gemäss Fig.13 zeichnet sich dadurch aus, dass von unten nur eine einzige Schraube, nämlich die Halteschraube 3f sichtbar ist. Die Neigungseinstellung bzw. die Einstellung der Klemmschraube 4f ist demgegenüber etwas komplizierter, da zum Zwecke einer Veränderung der Einstellung zuerst die Halteschraube 3f entfernt werden muss. Gegebenenfalls könnte jedoch die Klemmschraube 4f auch von der Seite mittels Gabel- oder Inbusschlüssel o.dgl. bedienbar ausgebildet sein. Der Haken 23 kann auch entsprechend Fig.13a zweiteilig ausgebildet sein, wobei ein solcher Aufbau über eine noch grössere Beweglichkeit im Scharnierbereich verfügt. Der Teil lh könnte auch einstückig mit dem Teil 2k verbunden sein, z.B. über ein federndes Blechstück. Es könnte der Teil lh jedoch auch eine gegengleiche Ausnehmung für einen gegengleichen Teil am Teil 2k aufweisen, so dass diese ineinander verhenkt werden können. Die Bohrung in der Schraube 4f ist erfindungsgemäss konternd bzw. selbsthemmend ausgebildet, so dass beim Eindrehen der Schraube 3f in diese Bohrung ein selbsttätiges Lösen ausgeschlossen ist. Im oberen Bereich der Bohrung 31d ist der Tragteil 2k ausgenommen, so dass der Kopf der Schraube 4f aufgenommen werden kann. Der Durchmesser der Schraub 3f ist gegenüber dem Durchmesser Schraube 4f selbstverständlich in richtiger Dimension ausgebildet, so dass genügend Haltekraft zwischen 4f und 3f erzielt werden kann. Die Bohrung andererseits verfügt über einen solch grossen Durchmesser, dass ein Schraubendreher bequem zur Bedienung der Schraube 4f eingesetzt werden kann.

Die Variante gemäss Fig.14 ermöglicht ein besonders schnelles Einstellen des Schwenkwinkels 37, da dieser in seinem Minimum- und Maximumbereich durch die Begrenzer 24 begrenzt ist.

Die Erfindung ist durch die beispielhaft dargestellten Ausführungsbeispiele nicht eingeschränkt. Dem Fachmann ergeben sich nach Kenntnis der Anmeldung und des Prinzips der Erfindung mehrere weitergehende Varianten, darunter auch Kombinationen einzelner Merkmale der dargestellten Figuren mit Merkmalen anderer dargestellter Figuren. So könnte beispielsweise die Schraubenmutter 25b gemäss Fig.2 mit einer Beilagscheibe 17a gemäss Fig.6 versehen werden.

Selbstverständlich liegen im Rahmen der Erfindung auch Varianten, bei denen die Neigung des Markisentuches aus einer Horizontalen in eine aufwärtsstrebende Neigung einstellbar ist, wie der Fachmann ohne weiteres Zutun aus der vorliegenden Lehre entnehmen kann.

Fig.15a und 15b zeigen im Prinzip eine Telekopverstellung eines zweiteiligen Halteteils 1K1 und 1L1. Die beiden Teile 1K1 und 1L1 sind durch eine Hubschraube 40a verbunden. 1K1 ist der an einer Decke zu befestigende Teil während 1L1 relativ zu diesem verschieblich - durch die Hubschraube 40a angetrieben - in einer Ausnehmung 41 geführt ist. Vorzugsweise verfügt der Teil 1L1 über einen der Ausnehmung 41 gegengleich ausgebildeten Versenkteil 42, so dass auch eine seitliche Führung des Teiles 1L1 gegeben ist. Der untere Teil des Teiles 1L1 ist als Bock 43 ausgebildet, der, wie nicht näher dargestellt, der Aufnahme eines Tragteils 2 für eine Markise dient. Abgesehen von der Hubeinstellung mittels Hubschraube 40a, die durch Drehen am Hubschraubkopf 45a durchgeführt wird - ist eine zusätzliche Klemmarretierung mittels Pressschrauben 21 vorgesehen, die jegliches Spiel zwischen den Teilen 1K1 und 1L1 unterdrücken. Bei dieser Ausführung ist es als Beispiel gezeigt, dass auch von oben eine Höhen- und Kippverstellung der Hubschraube 40a durchgeführt werden kann, während in der Regel eine Verstellung von unten bevorzugt sein wird. Zur Verstellung von unten ist ein Schraubkopf 45d angedeutet, der durch die Bohrung 60 im beweglichen Halteteil 1L1 bedient werden kann. Der Bock 43 verfügt über eine Befestigungsbohrung zur Verbindung mit dem Tragteil 2, der bevorzugt eine gegengleiche Bohrung 59 für einen Durchsatz einer Befestigungsschraube aufweist. Bei dieser Ausführung ist es auch von Vorteil, dass die Ausnehmung 41 durch parallele Stege begrenzt ist, die den Versenkteil 2 so parallel führt, dass allfällig auftretende Biege- oder Kippkräfte an der Hubschraube 40a ferngehalten werden, da diese Biege- oder Kippkräfte durch diese Parallelführung aufgenommen werden. Die Hubschraube 40a ist somit lediglich mit vertikalen Kräften belastet.

Ein einfacher Aufbau ergibt sich gemäss Variante nach Fig. 16a bei der der bewegliche Halteteil 1L2 seitlich neben dem starren Halteteil 1K2 auf der Hubschraube 40b höhenverstellbar ist. Ein Tragteil 2i ist zwischen der Unterseite des beweglichen Halteteils 1L2 und einer Beilagscheibe 17b bzw. einer Haltemutter 25b schwenkbar gehalten und mittels Klemmschraube fixierbar. Der bewegliche Halteteil 1L2 ist relativ zum starren Halteteil 1K2 drehgesichert, so dass das Betätigen des Hubschraubkopfes 45b zu einer automatischen Aufwärts- oder Abwärtsbewegung des beweglichen Halteteils 1L2 führt. Da die Haltemutter 25b gegenüber dem starren Halteteil 1K2 nicht drehgesichert ist, wandert sie zunächst nicht selbständig entlang der Hubschraube 40b. Dies führt dazu, dass eine Neigungsverstellung des Tragteiles 2i bereits schon durch eine Betätigung des Hubschraubkopfes 45b erreicht werden kann. Nur wenn die Höhe nicht, die Neigung jedoch schon verstellt werden soll, oder umgekehrt die Neigung nicht und die Höhe schon verstellt werden soll, muss auch die Haltemutter 25b relativ zum beweglichen Halteteil 1L2 gedreht werden. Zur Stabilisierung der Hubschraube 40b ist im unteren Teil des starren Halteteiles 1K2 ein mit diesem einstückig verbundener starrer Halteteil 1K3 vorgesehen. Das besondere an dieser Ausführungsvariante, das auch bei anderen Ausführungsvarianten verwendet werden könnte ist, dass die Hubschraube 40b sowohl von oben als auch von unten bedient werden kann und dass unabhängig davon an der Hubschraube allein die Höhen- und Kippverstellung vorgenommen wird. Wenigstens eine Seitenwand 61, die gegebenenfalls mit dem Halteteil 1K2 einstückig ausgebildet sein kann, oder mit diesem verschraubbar ist. Durchgehende Schlitze 62a und b ermöglichen das Festklemmen des beweglichen Halteteiles 1L2 an der Seitenwand 61. Alternativ zu diesem Aufbau könnte auch eine Klemm- oder Schraubbefestigung durch den Halteteil 1K2 mit vergleichbaren Schlitzen und Schrauben erfolgen, wobei die Schrauben in der Zeichnungsebene liegen würden. Die Seitenwand 61 könnte auch nur als Seitenstück ausgebildet sein, das durch die beiden Schrauben 63a und 63b mit dem beweglichen Halteteil 1L2 und dem starren Halteteil 1K2 verklemmt wird. Im verklemmten Zustand, könnte ausnahmsweise sogar die Hubschraube entfallen, wenn gleichzeitig auch der Tragteil 2i entsprechend festgeschraubt oder festgeklemmt wäre. Das Hubschraubenlager 44a ist auch bei diesem Beispiel so gross ausgeführt, dass mit einem Schraubenschlüssel von der Seite her die Hubschraube 40b betätigt werden kann. Bei dieser Ausführung ist es ebenso wie bei anderen Ausführungen denkbar zur Biegeentlastung der Hubschraube 40b im hinteren Teil des Halteteiles 1K2 - Nuten vorzusehen, in denen Nutensteine oder gegengleiche Ausbildungen des beweglichen Halteteils 1L2 gleiten können.

Fig.16b zeigt das Ausführungsbeispiel mit einer einstückig ausgebildeten Seitenwand 61 und Fig.16c eine Variante dazu mit abnehmbarer Seitenwand 61, die durch eine Schraube 63a mittels Nut und Nutenstein 64 mit Halteteil 1K2 verklemmbar ist.

Der detailliertere Aufbau gemäss Fig.17 stützt sich an der Lehre des Aufbaus gemäss Fig.16. In Fig.20 sind seine Bauteile explosionsartig dargestellt. Im Unterschied zu den bisherigen Konstruktionen finden parallel zur Hubschraube 40b zwei Halteschrauben 3h Anwendung, von denen die eine eine Langlochbohrung 31c, die andere beispielhaft einen Schlitz 31d durchsetzt, um mit dem beweglichen Halteteil 1L3 verbunden zu sein und derart den Tragteil 2L am Halteteil 1 zu halten. Der bewegliche Halteteil 1L3 ist wieder an einer Hubschraube 40b höhenverstellbar geführt. Der untere Teil der Hubschraube 40b ist in einer Bohrung in einem starren Halteteil 1K5 gelagert und gegenüber diesem mit einer Sicherungsmutter 47 drehgesichert. Der starre Halteteil 1K4 ist als T-Profil ausgebildet, das als ein Hubschraublager 44c eine Senkung aufweist, in die der konische Hubschraubkopf 45c passt. Da dieser von oben in der Regel schlecht zu bedienen ist, ist am anderen Ende eine selbsthemmende Mutter 47 vorgesehen, die einerseits sichert und andererseits als Schraubenkopf für das Verdrehen der Hubschraube 40b dient. Alternativ kann auch ein Sicherungssplint durch die Mutter deren drehstarre Verbindung mit der Hubschraube 40b gewährleisten. Ein Führungs- bzw. Schutzteil 1K5 ist bevorzugt einstückig mit 1K4 verbunden. Er wird gegebenenfalls durch die Ausnehmung 57 aufgenommen.

Um die Hubschraube 40b von Biegekräften freizuhalten, kann bei diesen, wie auch bei den übrigen Ausführungsformen eine T- oder Schwalbenschwanznut 55b o.dgl. vorgesehen sein, die einen Nutenstein aufnimmt, gegen den eine Klemmschraube 58b in gewünschter Position von 1L3 festgezogen werden kann.

Die Neigungseinstellung erfolgt durch die Schrauben 3h, wobei eine Ausführung mit zwei Schrauben, wie gezeigt, auch eine seitliche Schrägstellung - z.B. als Horizontalausgleich einer unebenen bzw. schiefen Decke gestattet.

Die Variante gemäss Fig.18 geht zurück auf einen Aufbau, bei der die Hubschraube 40b gleichzeitig auch die Halteschraube für den Tragteil 2m bildet. Anstelle einer Haltemutter 25 (z.B. gemäss Fig.16) und einer Beilagscheibe 17b ist vorteilhafterweise eine Hubkugel 46 bzw. ein verdrehbarer kugeliger Rotationskörper vorgesehen, der wahlweise drehgesichert. gehalten werden kann, in einer entsprechenden Ausnehmung des Tragteils 2m schwenkbar gelagert ist und eine Gewindebohrung für die Hubschraube 40 aufweist. Eine Drehung der Hubschraube 40b führt somit dann zu einer Höhenverstellung des Tragteiles 2m, wenn die Hubkugel 46 drehgesichert relativ zum Tragteil 2m arretiert wird - z.B. über einen Sechskant 56 oder eine quer zur Zeichnungsebene eingeschraubte Klemmschraube. Ist sie nicht drehgesichert, führt eine Betätigung der Hubschraube 40b lediglich zu einem Höhenverschieben des beweglichen Halteteils 1L3 und damit zu einer Änderung der Neigung von dem Tragteil 2m. Fig.19 zeigt das entsprechende Detail des Rotationskörpers 46.

Der Aufbau gemäss Fig.21 zeigt ebenso einen zweiteiligen Halteteil 1Kb und 1L4, die seitlich aneinander gleiten und mittels Spannschrauben 48 zueinander arretiert werden können. Sowohl eine stufenlose Höhenverstellung als auch eine abgestufte Höhenverstellung sind durch diese Bauart möglich, sofern im ersteren Fall eines der beiden Teile einen vertikalen Längsschlitz für den Durchsatz der Spannschrauben 48 aufweist, während im zweiten Fall beide Teile mehrere übereinanderliegende, waagrechte Hubbohrungen 49 aufzuweisen haben.

Die Varianten gemäss Figuren 22 und 23 gehen zurück auf die konstruktive Lösung gemäss Fig.15. Sie verfügen demgegenüber über einen von unten, beispielsweise mittels Imbusschlüssel, betätigbaren Schraubkopf 45d. Sie sind ferner mit einem Gleitstift 50 ausgestattet, der im starren Halteteil 1K7 eingepresst oder eingeklebt ist und dem beweglichen Halteteil 1L5 als Führung und Drehsicherung dient. Zur Verlustsicherung des beweglichen Halteteils 1L5 verfügt der Gleitstift 50 an seinem unteren Ende über eine aufgepresste, federnde Sicherungsscheibe 51.

Der Aufbau gemäss Fig.24 unterscheidet sich von den Aufbauten gemäss Figuren 22 und 23 lediglich durch die Abwandlung des starren Halteteils 1K8 und den Verzicht auf den Gleitstift 50.

Fig.25a zeigt einen vergleichbaren Tragteil (Zentralhalter) mit Langlöchern 70. Der Tragteil 2o ist wie aus Fig.25b ersichtlich, durch eine Halteschraube 3e in einem Halteteil lm gehalten. Aufgrund der Längsschlitze kann der Tragteil 2o in Bezug auf den Halteteil 1m seitlich verschoben werden. Sind die Langlöcher breiter als die Schraube 3e ergibt sich ausserdem noch die Möglichkeit einer Schrägverstellung. Wie bei den übrigen obigen Ausführungsbeispielen, die übrigens ebenso überdimensionierte Bohrung für entsprechende Spielfreiheit aufweisen können, ist mittels Klemmschraube 4d der Tragteil 2o gegenüber dem Halteteil lm in gewählter Position festlegbar.

Eine Variante dazu zeigt Fig. 26a, Ein Halteteil 1n verfügt über seitliche Führungsnuten 71, die einen Bolzen 72 führen, der mit einem Tragteil 2p verbunden ist. Die Führungsnut 71 ist etwa konzentrisch zu einer Bohrung 73, die einen Axbolzen für den Tragteil 2p lagert. Der Axbolzen kann - wie nicht dargestellt - mit einem Spiel in der Bohrung 73 gelagert sein oder er kann, wie beispielsweise dargestellt, in einem an und für sich spielfreien Exzenterteil 75 gelagert sein, der über eine exzentrische Bohrung verfügt. In diese exzentrischen Bohrung ist der Bolzen 74 aufgenommen. Ein Verdrehen des Exzenterteiles 75 führt somit zu einer Verstellung der Lage des Bolzens 74 um einen exzentrischen Weg in Bezug auf die Bohrung 73. Derart können somit gewünschte Relativpositionen zwischen Tragteil 2p und Halteteil 1n eingenommen bzw. fein nachjustiert werden. Die endgültige Positionierung und Versteifung der beiden Teile 1n und 2p zueinander erfolgt beispielsweise mittels Klemmschraube 4g, die im Tragteil 2p drehgelagert ist. Die Klemmschraube 4g stützt sich im vorliegenden Ausführungsbeispiel gegen eine Stützschraube 76, die im Halteteil lh gewindedrehgelagert ist und in eine Ringnut 77 am Kopf der Klemmschraube 4g eingreift. Die Stützschraube 76 dient zum Freigeben der Klemmschraube 4g bei der Montage. Für den Kopf der Klemmschraube 4g besteht.eine entsprechende Ausnehmung im Halteteil 1n, wie schematisch angedeutet.

Der Aufbau gemäss Fig.27 zeigt beispielsweise ebenso die Anwendung einer neuen und erfinderischen Exzenterverstellung für einen Axbolzen 74. Als Besonderheit ist bei dieser Draufsicht ausserdem ein zweigeteilter Halteteil 101 und 102 erkennbar. Die vertikale Trennung des Halteteils ermöglicht somit einen weiteren Freiheitsgrad, in dem die Teile 1o1 und 1o2 zueinander geringfügig versetzbar sind. Dieses Ausführungsbeispiel ist selbstverständlich auch ohne den Exzenterteil 75 sinnvoll einsetzbar. Interessant bei diesem Aufbau ist auch, dass die beiden Teile 101 und 102 mittels des Achsbolzens 74 - sofern dieser beidseitig mit Muttern zusammenwirkt oder über einen Bolzenkopf verfügt - zusammengezogen bzw. zusammengespannt werden können. Dadurch kann auch die Arretierung in Schwenkrichtung bewerkstelligt werden, sofern die Haftreibung gross genug gewählt wird.

Fig.29 zeigt eine weitere Variante, deren Besonderheit in einem laschenförmigen - gegebenenfalls einstückig mit dem Halteteil lp verbunden ist. Die Lasche 78 lagert an einem Axbolzen 74 ein Tragteil 2r, der vergleichbar dem Aufbau gemäss 25 von einer Halteschraube 3g gehalten wird. Die Bohrung 79 im Tragteil 2r erlaubt insbesondere ein Spiel bzw. eine Lagerfreistellung für die Halteschraube 3g. Selbstverständlich könnte dieser Aufbau auch umgekehrt sein, nämlich, dass die Laschen am Zentralhalter befestigt sind, und eine Achse am Wandhalter gehalten ist.

Ein weiterer Vorteilhafter Aufbau ist in Fig.30c dargestellt, wobei dieser äusserlich an einen bekannten Aufbau anlehnt. Ein gekrümmt ausgebildeter Tragteil 2s verfügt über eine durchgehende Krummnut 80, die an zwei Bolzen 81 und 82 im Halteteil lr gehalten ist. Die Nut 80 ist derart geführt, so dass der Tragteil 2s hoch und nieder geschwenkt werden kann. Die Durchmesser a2,d1 der Bolzen 81 und 82 sind dabei deutlich geringer als die Breite der Krummnut 80. Daraus ergibt sich ein Spiel für den Tragteil 2s, das lediglich durch das Festziehen einer Mutter 83 arretiert wird. Fig.30b gibt eine Variante an, bei der die Bolzen 81 und 82 gegebenenfalls keinen kleineren Durchmesser als die Breite a1 der Krummnut 80 aufweisen, dafür allerdings die Bohrungen 84 im Halteteil 1r deutlich vergrössert sind, um das gewünschte erfindungsgemässe Spiel zu erzielen.

Fig.31 zeigt zum Verständnis eine herkömmliche Markise 85 mit mehreren zweiteiligen bekannten Wandhaltern 86, vergleichbar dem Aufbau gemäss Fig.30. Bei entsprechend unebener Montagewand wird bei diesem Bild verdeutlicht, wie vorteilhaft sich die Erfindung bei der Montage und beim Erscheinungsbild auswirkt, wenn mithilfe des Spiels eine optimale Anpassung erreicht werden kann.

Es gibt auch eine Variante, bei der anstelle von Nuten, die Kräfte übernehmen - z.B. Schwalbenschwanznuten oder T-Nuten - lediglich ein oder mehrere durchgehende Schlitze in der Rückwand des nicht nichtbeweglichen Halteteils vorgesehen sind, die von Schrauben durchsetzt sind, welche den beweglichen Halteteil höhenverstellbar gegenüber dem unbeweglichen festklemmen. Einerseits würde durch eine solche Ausbildung die Hubschraube von Biegekräften entlastet; andererseits könnte sie sogar ganz entfallen, wobei dann allfällige Höhenverstellungen z.B. von - nach Lockern der Schrauben - Hand vorzunehmen sind.

In den Figuren ist somit auch ein weiterentwickelter Markisenhalter mit einem Halteteil und einem Tragteil dargestellt, bei dem der Halteteil 1K-1L zwei- oder mehrteilig ausgebildet ist, wobei der eine Teil 1L2 relativ zum anderen 1K2 höhenverstellbar ist und den Tragteil 2i aufnimmt, wobei bevorzugt der starre Halteteil 1K1;1K7;1K8 über eine Ausnehmung 41 verfügt, während der bewegliche Halteteil 1L1;1L5;1L6 über einen etwa gegengleich ausgebildeten Versenkteil verfügt, der höheneinstellbar in die Ausnehmung verschiebbar ist, oder wobei die beiden Halteteile 1K, 1L zueinander mittels wenigstens einer Hubschraube 40a,40b verstellbar sind, indem vorzugsweise wenigstens einer der beiden Teile vorzugsweise ein Gewinde für die Hubschraube 40 aufweist und wobei die Teile gegeneinander - z.B. formschlüssig - drehgesichert sind. Bei einer Weiterentwicklung ist der starre Halteteil 1K4 mit einem zweiten starren Halteteil 1K5 lösbar verbunden, wobei der zweite starre Teil 1K5 insbesondere als Führung für die Hubschraube 40b ausgebildet ist. Bei einer weiteren Variante ist dem beweglichen oder dem starren Halteteil 1 eine vertikale, kraftaufnehmende Nut, insbesondere mit prismatischem oder schwalbenschwanzförmigen Querschnitt zugeordnet, in der ein gegengleicher Nutenstein 64 verschieblich ist, um daran den jeweils anderen Teil 1 mittels Schraube festzuklemmen. Dadurch werden vertikale Kräfte, die Biegekräfte an der Hubschraube führen können, optimal aufgenommen.

In verschiedenen Figuren der vorliegenden Anmeldung z.B. 17 und 18 sind Hubschrauben 40b dargestellt, die die Aufgabe haben, den Zentralhalter 2 hoch und tief zu heben. Die Erfindung umfasst jedoch auch eine Variante dazu, in dem an Stelle der Hubschraube 40b lediglich eine Führungsstange o.dgl. vorgesehen ist, an der der Zentralhalter 2 höhenverschoben werden kann. Die Höhenarretierung erfolgt sodann nicht durch die Führungsstange sondern durch seitliches Klemmen des Zentralhalters am Wandhalter 1. Das Heben erfolgt in diesem Fall von Hand durch das Montagepersonal.

Bezüglich der Verstellbarkeit in zwei Raumrichtungen wird noch ausgeführt, dass die Darstellungen gewisser Fig. diese Verstellbarkeit nicht auf den ersten Blick darlegen. Z.B. bei Fig.2 kann man sich jedoch vorstellen, dass die Bohrung für die Achse 11a ein Spiel erlaubt, indem sie z.B. als Langloch ausgebildet ist. Es können auch zwei oder mehr Klemmelemente (z.B. Schrauben) vorgesehen sein, die neben einander Klemmen. Dabei können durch unterschiedliches Eindrehen der Klemmelemente seitliche Schwenkstellungen erreicht werden.

### Bezugszeichenliste

- 1: Halteteil
- 2: Tragteil
- 1a-k: zweiteiliger Markisenhalter
- 11-m: zweiteiliger Markisenhalter
- 2a-s: Tragteil
- 3a-e: Halteschraube
- 4a-g: Klemmteil, Klemmschraube
- 5a: Gewindebohrung
- 6: Decke
- 7a: Stützsteg
- 8: Wand
- 9: gebogene Stützfläche
- 10: Scharnierbohrung
- 11: Bolzen
- 12: Gewindebohrung
- 13: Schraubenspitze
- 14: Klemmkonus, Klemmkeil
- 15a,b,c: schalenförmige Vertiefung
- 16a: Schraubenkopf
- 17a: Beilagscheibe, gerundet, kann mit Rundung nach oben oder nach unten weisen;
- 18a,b: gegengleiche Ausnehmung
- 19: Eingriffsnut
- 20: gegengleicher Eingriffsteil
- 21: Pressschrauben
- 22: Nutenstein
- 23: Haken
- 24: Begrenzer, Schwenkwinkelanschlag
- 25a,b: Haltemutter
- 26a,b: Ausnehmung, Schlitz
- 27: Seegerring, Arretierteil
- 28a,b: Gegenanschlag
- 29a: Drehachse
- 30a: Bohrung
- 31: Langlochbohrung
- 32a: Gewindebohrung
- 33: Ausbauchung, Wippe
- 34: Montagerohr
- 35: Klemmschraube
- 36.: Hülsenschiene
- 37: möglicher Schwenkwinkel
- 38: Scharnier
- 40a,b: Hubschraube
- 41: Ausnehmung
- 42: Versenkteil
- 43: Bock
- 44: Hubschraublager
- 45: Hubschraubkopf: in Fig.15 sind gleichzeitig zwei Alternativen 45a und 45b angegeben. 45a ist in einer Freistellung von 1K1 so angeordnet, dass man seitlich mit einem Gabelschlüssel angreifen kann. 45b ist dagegen von unten mit einem Schraubendreher bedienbar.
- 46: Hubkugel
- 47: Sicherungsmutter
- 48: Spannschraube
- 49: Hubbohrungen
- 50: Gleitstift
- 51: Sicherungsscheibe
- 52: Montageschlitz
- 55: T- oder Schwalbenschwanznut bzw. Supportführung für den beweglichen Halteteil, wäre auch umgekehrt im beweglichen Teil möglich.
- 56: Angriffsteil z.B. Sechskantmutter zum Drehsichern der Hubkugel 46 beim Drehen der Hubschraube. Könnte auch ersetzt oder ergänzt sein durch eine senkrecht zur Zeichnungsebene erstreckte seitliche Klemmschraube, die die Hubkugel mit dem Tragteil verklemmt, ohne diesen in seiner vertikalen Schwenkrichtung zu blockieren.
- 57: Ausnehmung
- 58: Klemmschraube für Nutenstein
- 59: Bohrung
- 60: Bohrung
- 61: Seitenwand
- 62: Schlitz
- 63: Schraube
- 64: Nutenstein
- 70: Langloch
- 71: Führungsnut
- 72: Bolzen
- 73: Bohrung
- 74: Achsbolzen
- 75: Exzenterteil
- 76: Stützschraube
- 77: Umfangsnut
- 78: Laschenteil
- 79: Bohrung
- 80: Krummnut
- 81: Bolzen
- 82: Bolzen
- 83: Mutter
- 84: Bohrungen
- 85: Markise
- 86: Wandhalter

## Patentansprüche

1. Sonnenschutzhalter insbesondere zum Halten einer Markise an einem Bauwerk mit einem Halteteil (1), einem Tragteil (2), die an Koppelstellen mittels Schraubenspannkraft gegeneinander verspannbar sind, wobei die einander an den Koppelstellen berührenden Abschnitte der beiden Teile (1,2) an allen Koppelstellen im nicht verspannten Zustand gegeneinander ein deutliches Spiel in wenigstens zwei Raumrichtungen aufweisen, wobei die Teile so ausgebildet sind, dass durch das Spiel und die anschliessende montagebedingte Verspannung der Teile gegeneinander eine Neigungsjustierung des Sonnenschutzes bzw. der Markise in bezug auf das Bauwerk möglich ist, dadurch gekennzeichnet dass der Tragteil (2) gegenüber dem Halteteil (1) zumindest im nicht verspannten Zustand der Montagestellung entlang einer vertikalen Geraden verstellbar ist.

2. Mehrteiliger - wenigstens zweiteiliger -Markisenhalter mit einem Halteteil (1), einem Tragteil (2) und wenigstens einer von - in Montagestellung - unterhalb des Tragteils (2) betätigbaren Halteschraube (3), dadurch gekennzeichnet, dass der Halteschraube (3) wenigstens ein durch Schrauben betätigbares Klemmteil (4) oder Arretierteil (27) zur Seite gestellt ist, das eine gewählte Relativposition zwischen Halteteil (1) und Tragteil (2) fixierbar macht und unter Spannung fixiert hält, wobei das Klemmteil (4) und/oder die Halteschraube (3) in Montagestellung der Markise betätigbar bzw. einstellbar ist und wobei die Teile (1,2) in ihrem verbundenen, jedoch noch nicht fixiertem Zustand ein deutliches Spiel in zwei Raumrichtungen zueinander aufweisen, und wobei der Tragteil (2) gegenüber dem Halteteil (1) zumindest im nicht verspannten Zustand der Montagestellung entlang einer vertikalen Geraden verstellbar ist.

3. Halter nach Anspruch 2, dadurch gekennzeichnet, dass das Klemmteil als Konter- oder Klemmschraube (4d-g) ausgebildet ist, die durch eine Befestigungsmöglichkeit, insbesondere eine Gewindebohrung (5b-g) oder Nutensteine etc. im Halteteil (1) oder Tragteil (2) schraubbar gehalten ist und - im geklemmten Zustand - den jeweils anderen Markisenhalterteil (2,1) auf Druck und/oder Zug beaufschlagt bzw. ihn relativ zum anderen Teil (1,2) klemmt.

4. Halter nach Anspruch 2, dadurch gekennzeichnet, dass der Schraubenspitze (13) der Klemmschraube (4b-e) eine - zur Spitze vorzugsweise gegengleich ausgebildete - Vertiefung (15) zugeordnet ist.

5. Halter nach einem der Ansprüche 2-4, dadurch gekennzeichnet, dass das Klemmteil als Klemmkeil oder -konus (14a) ausgebildet ist, der zwischen den beiden Markisenhalterteilen (1,2) - vorzugsweise mittels Klemmschraube (4a) in die Klemmposition schiebbar ist.

6. Halter nach Anspruch 4, dadurch gekennzeichnet, dass die Klemmschraube (4a-c), oder die Stellschraube in einer Gewindebohrung (5a) in einem Stützsteg (7a,b) drehbar gehalten ist, wobei die Klemmschraube (4b) vorzugsweise an ihrem vorderen Ende als - gegebenenfalls bombierter - Klemmkonus (14a) ausgebildet ist.

7. Halter nach einem der vorhergehenden Ansprüche, dadurch gekennzeichnet, dass der Tragteil (2) und/oder der Halteteil (1) an den einander zugewandten Seiten abgeschrägt oder abgerundet ist.

8. Halter nach Anspruch 2, dadurch gekennzeichnet, dass zur Schwenkfreistellung der Halteschraube (3) im Halteteil (1) und/oder im Tragteil (2) eine durch die Halteschraube (3) zu durchsetzende Langlochbohrung (31) oder ein Schlitz (26) vorgesehen ist.

9. Halter nach Anspruch 2, dadurch gekennzeichnet, dass im Halteteil (1) oder im Tragteil (2) parallel zur Markisenlängserstreckung eine Scharnierbohrung (10) vorgesehen ist, die einen Bolzen (11) drehbar lagert, der die Halteschraube (3) hält, wobei der Bolzen (11) gegebenenfalls eine querliegende Bohrung oder Gewindebohrung (12) zur Aufnahme der Halteschraube (3) aufweist, oder wobei die Schraube gegebenenfalls als Augenschraube (3b) ausgebildet ist, die am Bolzen (11a) gelagert ist.

10. Halter nach Anspruch 2, dadurch gekennzeichnet, dass dem Schraubenkopf (16) der Halteschraube (3) eine kugelige, teilkugelige oder zylindrische bzw. teilzylindrische Beilagscheibe (17) zugeordnet ist, oder dass der Schraubkopf selbst - oder eine Schraubenmutter an seiner statt - teilkugelig bzw. bombiert ausgebildet ist, wobei der gekrümmten Fläche eine gegengleiche Ausnehmung (18) in dem, dem Schraubenkopf (16) zugeordneten Markisenhalterteil (2,1) gegenüberstellbar ist, und/oder dass die dem Schraubenkopf zugeordnete Fläche des Markisenhalteteils rundlich geformt ist.

11. Halter nach einem der vorhergehenden Ansprüche, dadurch gekennzeichnet, dass der Halteteil (1) eine scharnierartige Eingriffsausnehmung (38), insbesondere eine Eingriffsnut aufweist, der ein gegengleicher Eingriffsteil des Tragteils (2) gegenübergestellt ist.

12. Halter nach einem der Ansprüche 3-11, dadurch gekennzeichnet, dass die Klemmschraube (4d) in einer quer angelegten Gewindebohrung (5c) eines im Tragteil (2) gelagerten Scharnierbolzens (29) drehbar gehalten ist, wobei der Klemmschraube (4d) zur Schwenkfreistellung vorzugsweise eine Schwenkfreistellung, z.B. ein Langloch (30a) zugeordnet ist.

13. Halter nach einem der vorhergehenden Ansprüche, dadurch gekennzeichnet, dass dem Halteteil (1) eine Klemmschraube (4f) zugeordnet ist, die in einer Gewindebohrung des Halteteils (1) in ihrer Höhe verstellbar drehbar ist, wobei der Kopf dieser Klemmschraube (4f) in Montagestellung die Oberseite des Tragteils (2k) beaufschlagt und wobei die Klemmschraube (4f) selbst mit einer Gewindebohrung ausgerüstet ist, die eine Halteschraube aufnimmt, welche den Tragteil (2k) von unten an die Klemmschraube (4f) drückt, wobei der Tragteil (2k) mit einer Langlochbohrung (31d) durchsetzt ist, die genügend Spiel bietet, und wobei die beiden Markisenhalterteile (1,2) durch ein Scharnier (38) o.dgl. schwenkbar verbunden sind.

14. Halter nach einem der vorhergehenden Ansprüche, dadurch gekennzeichnet, dass der Schwenkkreis des Tragteils (2) um den Halteteil (1) durch - gegebenenfalls entfernbare - Begrenzer (24) begrenzt ist.

15. Halter nach einem der vorhergehenden Ansprüche, dadurch gekennzeichnet, dass an Stelle eines deutlichen Spiels ein Exzenterbauteil (75) vorgesehen ist, der ein Verbindungsstück zwischen Halteteil (1) und Tragteil (2) so lagert, dass es durch Verdrehung des Exzenterteils (75) zu einer Lageveränderung des Verbindungsteils und dadurch zu einer Positionsveränderung der beiden Teile- Halteteil (1) Tragteil (2)-zueinander ermöglicht.

## Claims

1. Sunshade holder, in particular for holding an awning on a building, comprising a retaining part (1) and a support part (2) which can be tensioned against one another at coupling points by means of screw tensile force, those sections of the two parts (1, 2) which touch one another at the coupling points having a substantial play in at least two directions in space at all coupling points in the nontensioned state, and the parts being formed in such a way that, as a result of the play and the subsequent assembly-related tensioning of the parts against one another, adjustment in the inclination of the sunshade or of the awning relative to the building is possible, characterized in that the support part (2) is adjustable relative to the retaining part (1) along a vertical straight line, at least in the nontensioned state of the mounting position.

2. Multipart - at least two-part - awning holder comprising a retaining part (1), a support part (2) and at least one retaining screw (3) actuatable - in the mounting position - from below the support part (2), characterized in that the retaining screw (3) is positioned laterally with respect to at least one clamping part (4) or locking part (27) which is actuatable by means of screws and makes it possible to fix, and to keep fixed under tension, a chosen relative position between the retaining part (1) and support part (2), the clamping part (4) and/or the retaining screw (3) being actuatable or adjustable in the mounting position of the awning and the parts (1, 2) having a substantial play in two directions in space in their connected but still non-fixed state, and the support part (2) being adjustable relative to the retaining part (1) along a vertical straight line, at least in the non-tensioned state of the mounting position.

3. Holder according to Claim 2, characterized in that the clamping part is in the form of a lock screw or clamping screw (4d-g) which is held in a screwable manner in the retaining part (1) or support part (2) by a fastening possibility, in particular a threaded hole (5b-g) or sliding blocks etc. and - in the clamped state - applies pressure and/or tension to the respective other awning holder part (2, 1) or clamps it relative to the other part (1, 2).

4. Holder according to Claim 2, characterized in that the screw tip (13) of the clamping screw (4b-e) is coordinated with an indentation (15) preferably formed in a complementary manner to the tip.

5. Holder according to any of Claims 2-4, characterized in that the clamping part is in the form of a clamping wedge or clamping cone (14a) which is displaceable between the two awning holder parts (1, 2) preferably by means of a clamping screw (4a) into the clamping position.

6. Holder according to Claim 4, characterized in that the clamping screw (4a-c) or the adjusting screw is rotatably held in a threaded hole (5a) in a support web (7a, b), the clamping screw (4b) preferably being formed at its front end as an - optionally dished - clamping cone (14a).

7. Holder according to any of the preceding Claims, characterized in that the support part (2) and/or the retaining part (1) are bevelled or rounded on the sides facing one another.

8. Holder according to Claim 2, characterized in that an elongated hole (31) or a slot (26) is provided for the swivelling clearance of the retaining screw (3) in the holding part (1) and/or in the support part (2).

9. Holder according to Claim 2, characterized in that a hinged hole (10) which rotatably supports a bolt (11) which holds the retaining screw (3) is provided in the retaining part (1) or in the support part (2) parallel to the longitudinal dimensions of the awning, the bolt (11) optionally having a transverse hole or threaded hole (12) for receiving the retaining screw (3), or the screw optionally being in the form of an eye bolt (3b) which is supported on the bolt (11a).

10. Holder according to Claim 2, characterized in that a spherical, partly spherical or cylindrical or partly cylindrical washer (17) is coordinated with the screw head (16) of the retaining screw (3), or that the screw head itself - or a nut in its place - is partly spherical or dished, it being possible for a complementary recess (18) in the awning holder part (2, 1) coordinated with the screw head (16) to be brought to a position opposite the curved surface, and/or that that surface of the awning holder part which is coordinated with the screw head has a round shape.

11. Holder according to any of the preceding Claims, characterized in that the retaining part (1) has a hinge-like engagement recess (38), in particular an engagement groove, which is opposite a complementary engagement part of the support part (2).

12. Holder according to any of Claims 3-11, characterized in that the clamping screw (4d) is rotatably held in a transverse threaded hole (5c) or hinge pin (29) mounted in the support part (2), a swivelling clearance means, for example an elongated hole (30a) preferably being coordinated with the clamping screw (4d) for swivelling clearance.

13. Holder according to any of the preceding Claims, characterized in that a clamping screw (4f) which is rotatably adjustable in its height in a threaded hole of the retaining part (1) is coordinated with the retaining part (1), the head of this clamping screw (4f) coming into contact with the upper side of the support part (2k) in the mounting position, and the clamping screw (4f) itself being equipped with a threaded hole which receives a retaining screw which presses the support part (2k) against the clamping screw (4f) from below, the support part (2k) having an elongated through-hole (31d) which affords sufficient play, and the two awning holder parts (1, 2) being pivotably connected by a hinge (38) or the like.

14. Holder according to any of the preceding Claims, characterized in that the circle of rotation of the support part (2) about the retaining part (1) is limited by - optionally removable - limiters (24).

15. Holder according to any of the preceding Claims, characterized in that, instead of a substantial play, a cam component (75) is provided which supports a connecting piece between retaining part (1) and support part (2) in such a way that, as a result of rotation of the cam part (75), a change in the position of the connecting part and hence a change in the position of the two parts - retaining part (1) and support part (2) - relative to one another occur.

## Revendications

1. Support d'élément de protection contre le soleil, en particulier pour supporter une marquise sur un ouvrage de construction, avec une partie de maintien (1), une partie de support (2), fixées par serrage l'une contre l'autre en des emplacements d'accouplement, à l'aide d'une force de serrage par vissage, les tronçons, en contact les uns les autres aux emplacements d'accouplement, des deux parties (1, 2) présentant, en tous les points d'accouplement, à l'état non serré mutuellement, un jeu significatif en au moins deux directions spatiales, les parties étant configurées de manière que, par le jeu et le serrage subséquent, imputable au montage, des parties l'une contre l'autre, un ajustement d'inclinaison de l'élément de protection contre le soleil ou de la marquise, par rapport à l'ouvrage de construction, est possible, caractérisé en ce que la partie support (2) est réglable par rapport à la partie de maintien (1), au moins à l'état non serré de la position de montage, le long d'une droite verticale.

2. Support pour marquise en plusieurs parties - en au moins deux parties - avec une partie de maintien (1), une partie support (2) et au moins une vis de maintien (3) actionnable depuis le dessous - en position de montage - de la partie support (2), caractérisé en ce que, sur le côté de la vis de maintien (3), est placée au moins une partie de serrage (4) ou une partie de blocage (27), actionnable par des vis, qui rend susceptible d'être fixée et maintient fixée sous tension une position relative sélectionnée entre la partie de maintien (1) et la partie support (2), la partie de serrage (4) et/ou la vis de maintien (3) étant actionnables ou réglables lorsque la marquise est en position de montage, et les parties (1, 2), à leur état reliées cependant non encore fixées, présentant l'une par apport à l'autre un jeu significatif selon deux directions spatiales, et la partie support (2) étant réglable par rapport à la partie de maintien (1), au moins à l'état non serré de la position de montage, le long d'une droite verticale.

3. Support selon la revendication 2, caractérisé en ce que la partie de serrage est réalisée sous la forme de vis de contre serrage ou de serrage (4d g), maintenue, en étant susceptible d'être vissée, au moyen d'un possibilité de fixation, en particulier un trou taraudé (5b g) ou des patins de rainures, etc., dans la partie de maintien (1) ou la partie support (2) et - à l'état serré - sollicitant en pression et/ou en traction chaque fois l'autre partie de support de marquise (2, 1) ou la serrant par rapport à l'autre partie (1, 2).

4. Support selon la revendication 2, caractérisé en ce qu'à la pointe de vis (13) de la vis de serrage (4b e) est associée une cavité (15) - de préférence de configuration conjuguée par rapport à la pointe.

5. Support selon l'une des revendications 2 à 4, caractérisé en ce que la partie de serrage est réalisée sous la forme de coin ou de cône de serrage (14a), susceptible de coulisser en position de serrage entre deux parties supports de marquise (1, 2) - de préférence à l'aide d'une vis de serrage (4a)

6. Support selon la revendication 2, caractérisé en ce que la vis de serrage (4a c) ; ou la vis de réglage est maintenue, de façon susceptible de tourner, dans un trou taraudé (5a) ménagé dans une nervure d'appui (7a,b), la vis de serrage (4b) étant configurée de préférence à son extrémité avant sous la forme d'un cône de serrage (14a) - le cas échéant bombé.

7. Support selon l'une des revendications précédentes, caractérisé en ce que la partie support (2) et/ou la partie de maintien (1) est biseautée ou arrondie sur les faces tournées les unes vers les autres.

8. Support selon la revendication 2, caractérisé en ce que un trou oblong (31) ou une fente (26), que la vis de maintien (3) doit traverser, est prévu pour la mise en position de liberté de pivotement de la vis de serrage (3) dans la partie de maintien (1) et/ou dans la partie de support (2).

9. Support selon la revendication 2, caractérisé en ce que, dans la partie de maintien (1) ou dans la partie support (2), est prévu un perçage de charnière (10), parallèle à la direction longitudinale de la marquise, perçage maintenant à rotation un boulon (11) qui maintient la vis de serrage (3), le boulon (11) présentant, le cas échéant, un perçage ou un trou taraudé (12) transversal pour le logement de la vis de maintien (3), ou la vis étant réalisée, le cas échéant, sous la forme de vis à oeillet (3b) montée sur le boulon (11a).

10. Support selon la revendication 2, caractérisé en ce qu'à la tête de vis (16) de la vis de maintien (3) est associée une rondelle intercalaire (17), sphérique, partiellement sphérique ou cylindrique ou partiellement cylindrique, ou bien en ce que la tête de vis elle même - ou un écrou prévu à sa place - est de configuration partiellement sphérique ou bombée, en face de la surface incurvée étant opposable un évidemment (18) conjugué, ménagé dans la partie support de marquise (1, 2) associée à la tête de vis (16), et/ou en ce que la surface, associée à la tête de vis, de la partie support de marquise est de forme arrondie.

11. Support selon l'une des revendications précédentes, caractérisé en ce que la partie de maintien (1) présente un évidement de mise en prise (38) du genre d'une charnière, en particulier une rainure de mise en prise, à laquelle est opposée une partie de mise prise, conjuguée, de la partie support (2).

12. Support selon l'une des revendications 3 à 11, caractérisé en ce que la vis de serrage (4d) est maintenue de façon à pouvoir tourner dans un trou taraudé (5c), incliné transversalement, d'un boulon de charnière (29) monté dans la partie support (2), à la vis de serrage (4d) étant associé, pour la libération du pivotement, de préférence un dispositif de libération permettant un pivotement libre, par exemple un trou oblong (30a).

13. Support selon l'une des revendications précédentes, caractérisé en ce que, à la partie de maintien (1) est associé une vis de serrage (4f) qui est susceptible de tourner dans un trou taraudé de la partie de maintien (1) en étant réglable en hauteur, la tête de cette vis de serrage (4f) sollicitant la face supérieure de la partie support (2k) en position de montage et la vis de serrage (4f) elle-même étant munie d'un trou taraudé, qui reçoit une vis de maintien, pressant la partie support (2k) depuis le dessous sur la vis de serrage (4f), la partie support (2k) étant traversée par un trou oblong (31d) qui offre suffisamment de jeu et les deux parties support de marquise (1, 2) étant reliées ensemble à pivotement par une charnière (38) ou analogue.

14. Support selon l'une des revendications précédentes, caractérisé en ce que le cercle de pivotement de la partie support (2) autour de la partie de maintien (1) est limitée par des éléments limiteurs (24) - le cas échéant démontables.

15. Support selon l'une des revendications précédentes, caractérisé en ce qu'à la place d'un jeu significatif est prévu un composant à excentrique (75), qui sert à monter une pièce de liaison entre la partie de maintien (1) et la partie support (2), de manière à permettre, par une rotation de la partie à excentrique (75), une modification de position de la partie de liaison et, de ce fait, une modification de position des deux parties - partie de maintien (1) et partie support (2) - l'une par rapport à l'autre.
